# EUROPÄISCHE PATENTSCHRIFT

(11) **EP 2 881 006 B1**
(45) Veröffentlichungstag und Bekanntmachung des Hinweises auf die Patenterteilung: **12.09.2018**
(21) Anmeldenummer: 14192417.5
(22) Anmeldetag: 10.11.2014
(51) Int. Cl.: A45C 13/26

(54) **Gepäckstück mit einer Unterschale und einer Oberschale**
Suitcase incorporating upper and lower case
Bagage ayant une coque inférieure et une coque supérieure

(30) Priorität: 04.12.2013 DE 102013113488
(43) Veröffentlichungstag der Anmeldung: 10.06.2015
(73) Patentinhaber: InCase Handelsgesellschaft mbH, 45329 Essen (DE)
(72) Erfinder: Hendrichs, Joachim, 45329 Essen (DE)
(74) Vertreter: Herrmann, Jochen

(56) Entgegenhaltungen:
- DE-U1- 8 806 416
- JP-A- 2013 150 649
- US-A1- 2011 186 398

## Beschreibung

Die Erfindung betrifft ein Gepäckstück, insbesondere Koffertrolley, mit einer Unterschale und einer Oberschale, wobei die Oberschale im geschlossenen Zustand mit der Unterschale einen Gepäckraum des Gepäckstücks umschließt, wobei die Unterschale und die Oberschale aus jeweils einem Seitenteil und daran angeformt aus jeweils zwei in Richtung der Längserstreckung des Gepäckstücks ausgerichteten Seitenwänden, jeweils einer oberen Wand und jeweils einer Bodenwand gebildet sind, wobei die Oberschale und die Unterschale klappbar miteinander verbunden und im geschlossenen Zustand durch einen Verschluss zusammengehalten sind, wobei die Bodenwände als Aufstellfläche mit seitlich angeordneten Aufstellelementen für das Gepäckstück ausgebildet sind.

Derartige auch als Trolley bezeichnete Gepäckstücke sind in vielen Ausführungsvarianten bekannt. So ist beispielsweise in der Schrift US 2011/0186398 A1 eine Variante eines Hartschalen-Trolleys mit einem Erweiterungsteil zur Vergrößerung des Gepäckraums beschrieben. Hartschalen-Trolleys sind üblicherweise aus einer festen Kunststoff-Unterschale und einer festen Kunststoff-Oberschale gefertigt, welche beweglich, beispielsweise über seitlich angeordnete Scharniere, miteinander verbunden sind. Die Schalen können mit Hilfe eines umlaufenden Reißverschlusses oder mit Schnallen verschlossen werden. Das Gepäckstück ist für den aufrechten Transport durch den Reisenden konzipiert. Dazu weist es eine Aufstellfläche auf einem kurzen Seitenteil des Trolleys auf, an der üblicherweise zumindest zwei Räder und gegebenenfalls weitere Aufstellelemente angeordnet sind. Um einen sicheren Stand zu gewährleisten sind die Aufstellelemente zumeist in den Ecken am Rand der Aufstellfläche angeordnet. An der der Aufstellfläche gegenüberliegenden kurzen Seite des Gepäckstücks ist ein Handgriff, häufig in ausziehbarer Form, angeordnet, an dem ein Reisender das Gepäckstück auf die Rollen kippen und ziehen kann. In einer weiteren Ausführungsform kann der Trolley vier Räder aufweisen und darüber zusätzlich in aufrechter, nicht gekippter Position gerollt werden. Ein weiterer Handgriff kann an einem den Scharnieren gegenüberliegenden langen Seitenteil angeordnet sein, um ein Tragen des Gepäckstücks zu ermöglichen.

JP2013150649A beschreibt auch ein Gepäckstück. Zur Lagerung kann das Gepäckstück bevorzugt auf die Unterschale, aber auch auf die Oberschale gelegt werden, beispielsweise zum Transport in einem Kofferraum eines Personenkraftwagens, im Laderraum eines Busses oder sonstigen Verkehrsmittels oder auf einem Gepäckausgabeband an einem Flughafen. Um das Gepäckstück in dieser Position hochzuheben muss es an zwei gegenüberliegenden Seiten angehoben werden. Dies kann notwendig sein, um das Gepäckstück zum Beispiel über eine hohe Ladekante zu heben, was aufrecht nicht möglich ist. Handgriffe sind jedoch nur an zwei nicht gegenüberliegenden Seiten des Gepäckstücks angebracht, so dass es an der dem verwendeten Handgriff gegenüberliegenden Seite umgriffen werden muss. Dies ist insbesondere bei schweren Gepäckstücken und bei engen räumlichen Verhältnissen schwierig und mühsam.
Es ist daher Aufgabe der Erfindung, ein Gepäckstück bereitzustellen, welches ein einfaches Aufnehmen des Gepäckstücks aus einer liegenden Position ermöglicht.

Die Aufgabe der Erfindung wird durch ein Gepäckstück gemäß Anspruch 1 gelöst. In die Bodenwände in dem Bereich zwischen den an der jeweiligen Bodenwand seitlich angebrachten Aufstellelementen ist jeweils eine Griffmulde eingeformt und die Griffmulden jeweils durch eine gegenüber der Aufstellfläche zurückgesetzte Einformung der Bodenwände gebildet sind und im Bereich zwischen den Griffmulden ein Griffelement angeordnet ist, dass von der Oberschale und der Unterschale gebildet ist.
Die Griffmulden ermöglichen es, eine Hand bei einem liegenden Gepäckstück durch eine der Griffmulden zu dem Griffelement zu führen und das Gepäckstück dort anzuheben. Gleichzeitig kann das Gepäckstück an einem an der Oberseite des Gepäckstücks angebrachten oberen Handgriff gefasst und angehoben werden, wodurch ein einfaches Aufnehmen des Gepäckstücks aus einer liegenden Position ermöglicht ist. Das Griffelement ist so ausgeformt, dass es leicht von einer Hand umfasst werden kann. Durch die Griffmulden kann das Griffelement auch bei engen räumlichen Verhältnissen, wenn das Gepäckstück beispielsweise bündig an einem nächsten Gepäckstück anliegt, erreicht werden. Auch zum Aufnehmen eines stehenden Gepäckstücks kann dieses beispielsweise leicht gekippt und an dem Griffelement gefasst werden. Das Gepäckstück kann somit in aufrechter oder leicht gekippter oder waagrechter Position an dem Griffelement und dem Handgriff aufgenommen und getragen werden.

Die Griffmulden und das Griffelement können in einem Arbeitsschritt beim Ausformen der Ober- beziehungsweise Unterschale mit angeformt werden, so dass keine oder keine wesentlichen zusätzlichen Herstellkosten entstehen.

Das Griffelement kann derart gebildet sein, dass die Oberschale und die Unterschale Stege bilden, die das Griffelement angrenzend an die Griffmulden begrenzen und dass das Griffelement über die Griffmulden vorstehend ausgebildet ist. Das Griffelement kann so mit einer Hand durch die Griffmulden hindurch erreicht und umfasst werden.

Beim Öffnen des Gepäckstücks wird das Griffelement entlang der Stoßfläche zwischen der Ober- und Unterschale getrennt. Beim Packen liegt das Gepäckstück dann üblicherweise auf der Ober- und Unterschale auf. Auch in dieser Position kann das Gepäckstück an den an der Oberschale oder der Unterschale angeformten Stegen des Griffelements gefasst und angehoben werden.

Häufig wird bei Gepäckstücken die Unterschale tiefer ausgebildet als die Oberschale, wodurch sich ein asymmetrischer Aufbau des Gepäckstücks ergibt. Die Stoßflächen, an denen die Unterschale und die Oberschale gegenseitig aufliegen, liegen dann nicht mehr in der Mittelebene des Gepäckstücks. Um dennoch ein Griffelement mit einer ergonomisch günstigen Griffbreite zu erhalten kann es vorgesehen sein, dass eine Tiefe T1 der an die Oberschale angeformten vorderen Griffmulde an eine Tiefe Tos der Oberschale und eine Tiefe T2 der an die Unterschale angeformten hinteren Griffmulde an eine Tiefe Tus der Unterschale derart angepasst sind, dass die Breite der Stege zumindest annähernd gleich ist. Die Breite der Stege gibt die Breite des Griffelements vor. Sind die Stege gleich breit, ergibt sich ein symmetrisches Griffelement, welches durch die Anpassung der Tiefen T1, T2 der Griffmulden an die Tiefen Tus, Tos der Unter- und Oberschale symmetrisch um die Stoßfläche zwischen der Unter- und Oberschale positioniert ist.

Entsprechend bevorzugter Ausgestaltungsvarianten der Erfindung kann es vorgesehen sein dass die Konturen der Bodenwände in Richtung der Tiefe T1, T2 der Griffmulden zwischen den Übergängen zu den Seitenteilen zumindest annähernd geradlinig verlaufen oder dass in an die Seitenteile anschließenden vorderen Bereichen der Griffmulden die Bodenwände vergleichsweise weniger stark und in den vorderen Bereichen nachfolgenden hinteren Bereichen bis zu dem Griffelement vergleichsweise stärker in den Gepäckraum eingeformt sind und dass dadurch in den vorderen Bereichen seitliche Griffelemente ausgeformt sind.

In einer nicht erfindungsgemäßen Ausführungsvariante mit geradlinig zu den Seitenteilen verlaufenden Konturen der Bodenwände zeigen die Griffmulden über ihre komplette Eingriffstiefe vorzugsweise eine gleich bleibende Höhe. Diese ist so dimensioniert, dass eine Hand eines Erwachsene eingeführt und das mittlere Griffelement erreicht werden kann. Die Ausführungsvariante bietet den Vorteil, dass die Bodenteile nur so weit in den Gepäckraum eingeformt werden müssen, dass eine Hand in die Griffmulde eingeführt werden kann.

Erfindungsgemäß sind die Konturen der Griffmulden so ausgelegt, dass sich in ihren vorderen, den Seitenteilen anschließenden Bereichen seitliche Griffelemente ausbilden. Dazu sind die Bodenwände an der Öffnung der Griffmulde weniger stark und im hinteren Bereich der Griffmulde stärker in den Gepäckraum des Gepäckstücks eingeformt. Dadurch kann beispielsweise ein am Rand der Griffmulde verlaufender, an die Größe einer Hand angepasster Wulst als seitliches Griffelement ausgeformt werden, an dem das Gepäckstück angehoben werden kann. Die seitlichen Griffelemente können auch bei engen räumlichen Situationen gut erreicht und das Gepäckstück daran angehoben werden. Die Einformung der Griffmulde ist vorzugsweise im Bereich der seitlichen Griffelemente so groß, dass eine Hand bis zu dem mittleren Griffelement eingeführt werden kann.

Ist es vorgesehen, dass die Griffmulden entlang der Längserstreckung der Bodenwände eine bogenförmige Form aufweisen und/oder dass die Höhe des Griffelements und/oder der seitlichen Griffelemente in der Mitte des Bogens am größten und zum Rand des Bogens hin abnehmend ist, kann eine ergonomisch günstige Form der Griffelemente erreicht werden. Die Bogenform gibt vor, wo das Gepäckstück geeignet angehoben werden kann. Ein weiterer Vorteil der Bogenform ist die dadurch gegebene gute Wiedererkennung des Gepäckstücks, beispielsweise auf einem Gepäckband an einem Flughafen.

Entsprechend einer besonders bevorzugten Ausgestaltungsvariante der Erfindung kann es vorgesehen sein, dass als Verschluss zwischen der Oberschale und der Unterschale ein Reißverschluss verwendet ist und dass das Griffelement durch die beiden mittelbar über den Reißverschluss verbundenen Stege und den zwischen den Stegen angeordneten Bereich des Reißverschlusses gebildet ist. Das bewährte Konzept, Gepäckstücke mittels eines umlaufenden Reißverschlusses zu verschließen, kann damit auch bei Gepäckstücken mit dem erfindungsgemäß angeformten Griffelement angewandt werden. Dabei kann der Reißverschluss an dem kompletten Umfang der Ober- und Unterschale vorgesehen sein oder er kann an drei Seiten des Gepäckstücks vorgesehen sein, wobei die klappbar verbundene vierte Seite ausgespart ist.

Um ein Eindringen von Feuchtigkeit und Schmutz in das Gepäckstück zu verhindern kann es vorgesehen sein, dass im Bereich der Stege eine Dichtung, insbesondere eine Dichtung aus Kunststoff, aus Silikon oder aus Gummi, angeordnet ist und dass die Dichtung ein Teil des Griffelements bildet. Die Dichtung kann vorzugsweise umlaufend zwischen der Ober- und Unterschale angeordnet sein. Sie kann mit einem Reißverschluss als Verschluss des Gepäckstücks kombiniert sein. Alternativ ist es bekannt, die Ober- und Unterschale mittels übergreifender Verschlusselemente, beispielsweise in Form von Schnallen, zu verschließen. Auch hier kann die Dichtung entsprechend vorgesehen sein, um den Innenraum des Gepäckstücks abzudichten.

Um Verletzungen zu vermeiden und ergonomisch günstige Formen der Griffelemente zu erhalten kann es vorgesehen sein, dass die Griffelemente abgerundete Konturen aufweisen.

Ein Gepäckstück mit hoher Stabilität wird dadurch erhalten, dass die Oberschale und/oder die Unterschale als Kunststoffhartschalen, insbesondere aus Polycarbonat (PC) oder aus Acrylnitril-Butadien-Styrol (ABS) oder aus Polypropylen oder aus Polyethylenterephthalat (PET), ausgeführt sind oder dass die Oberschale und/oder die Unterschale aus Ethylenvinylacetat (EVA) oder aus einem Stoffmaterial, insbesondere aus einem biegesteifen Stoffmaterial, ausgeführt sind und/oder dass die Oberschale und/oder die Unterschale zumindest bereichsweise eine strukturierte Oberfläche aufweisen. Bei der Ausbildung der Ober- und Unterschale können die Griffelemente einfach und kostengünstig mit angeformt werden. Dabei weisen die erhaltenen Griffelemente eine ausreichende Stabilität auf, um auch ein schwer beladenes Gepäckstück daran anzuheben und zu tragen. Die Strukturierung der Oberfläche führt zu einer zusätzlichen Versteifung der Ober- beziehungsweise Unterschale und somit des gesamten Gepäckstücks.

Ein sicherer Halt auf den zumeist glatten und rutschigen Kunststoffoberflächen kann dadurch erreicht werden, dass die Griffelemente zumindest bereichsweise mit einer nicht rutschenden Oberfläche versehen sind oder dass die Oberflächen der Griffelemente zumindest bereichsweise mit einem nicht rutschenden Belag versehen sind.

Die Erfindung wird im Folgenden anhand eines in den Figuren dargestellten Ausführungsbeispiels näher erläutert. Es zeigen:
- Figur 1: ein Gepäckstück mit Blick auf die Oberschale,
- Figur 2: eine perspektivische Darstellung des Gepäckstücks in waagrechter Trageposition,
- Figur 3: eine Schnittdarstellung durch das Gepäckstück mit einer nicht erfindungsgemäßen Variante der Griffmulden,
- Figur 4: eine Schnittdarstellung durch das Gepäckstück mit einer erfindungsgemäßen Variante der Griffmulden.

Figur 1 zeigt ein Gepäckstück 10 mit Blick auf eine Oberschale 12. Die Oberschale 12 umschließt zusammen mit einer in Figur 2, Figur 3 und Figur 4 gezeigten Unterschale 19 einen in Figur 3 und Figur 4 gezeigten Gepäckraum 10.1 des Gepäckstücks 10.
Die Oberschale 12 ist aus einem vorderen Seitenteil 12.1 mit umlaufenden, annähernd rechtwinklig an das vordere Seitenteil 12.1 angeformten vorderen Wänden 12.2, 12.3, 12.4, 12.5. gebildet. Dabei erstrecken sich eine vordere erste Seitenwand 12.3 und eine gegenüberliegende vordere zweite Seitenwand 12.4 in Richtung der Längserstreckung des Gepäckstücks 10. Die kurzen Seiten der Oberschale 19 sind durch eine vordere obere Wand 12.5 und eine vordere Bodenwand 12.2 abgeschlossen. Es ergibt sich so eine zumindest annährend rechteckige Kontur des Gepäckstücks 10. In der Oberfläche der Oberschale 12 ist eine Oberflächenstruktur 13 vorgesehen, welche zum einen die Steifigkeit der Oberschale 12 erhöht und zum anderen als Designelement die Wiedererkennung des Gepäckstücks 10 erleichtert.
Die vordere zweite Seitenwand 12.4 ist über zwei Scharnieren 17.1, 17.2 mit einer nicht gezeigten hinteren zweiten Seitenwand der Unterschale 19 klappbar verbunden. An der Oberseite des Gepäckstücks 10 ist ein oberer Handgriff 11 und an der den Scharnieren 17.1, 17.2 gegenüberliegenden Seite des Gepäckstücks 10 ein seitlicher Handriff 14 angebracht. Die Unterseite des Gepäckstücks 10 ist als Aufstellfläche 16 für das Gepäckstück 10 ausgeführt. Dazu sind die in Figur 1, Figur 2, Figur 3 und Figur 4 gezeigten Aufstellelemente 15.1, 15.2 , 15.3, 15.4 als Räder ausgeführt in den Eckbereichen der Aufstellfläche 16 angeordnet. Die Aufstellfläche 16 selbst ist durch die seitlichen Abschnitte der vorderen Bodenwand 12.2 der Oberschale 12 und entsprechende seitliche Abschnitte einer in Figur 2 gezeigten hinteren Bodenwand 19.2 der Unterschale 19 gebildet.

In die vordere Bodenwand 12.2 ist eine bogenförmig ausgeführte, in Richtung des Gepäckraums 10.1 ausgerichtete vordere Griffmulde 20 eingeformt. Die vordere Griffmulde 20 ist an ihrem Ende durch einen ersten Steg 21 abgeschlossen.

Eine zwischen den Markierungen A-A dargestellte gestrichelte Linie zeigt eine Schnittlinie der in Figur 3 und Figur 4 gezeigten Schnittdarstellungen.

Das Gepäckstück 10 ist als Trolley für den aufrechten Transport durch den Reisenden konzipiert. Dazu kann das Gepäckstück 10 an dem oberen Handgriff 11 derart gekippt werden, dass sein Schwerpunkt über ein Paar Rollen geschwenkt wird, und in dieser Position gezogen werden. Der obere Handgriff 11 kann dazu ausziehbar ausgeführt sein. Alternativ kann das Gepäckstück 10 an dem seitlichen Handgriff 14 getragen werden.

Die Ecken des Gepäckstücks 10 sind abgerundet.

Figur 2 zeigt eine perspektivische Darstellung des Gepäckstücks 10 in waagrechter Trageposition. Neben den bereits zu Figur 1 gezeigten Bauelementen sind die Unterschale 19 mit der hinteren Bodenwand 19.2 und den daran angebrachten, in Form von Rädern ausgeführten Aufstellelementen 15.3, 15.4 gezeigt. Die Aufstellelemente 15.1, 15.2, 15.3, 15.4 sind in den Ecken der durch die Bodenwände 12.2, 19.2 gebildeten Aufstellfläche 16 angeordnet.

Entsprechend der Oberschale 12 weist auch die Unterschale 19 eine bogenförmig eingeformte, durch einen zweiten Steg 31 abgeschlossene hintere Griffmulde 30 auf. Die Griffmulden 20, 30 sind gegenüber der Aufstellfläche 16 zurückgesetzt, so dass eine Hand 43 in die Griffmulden 20, 30 eingeführt werden kann.

An den in Figur 3 und Figur 4 gezeigten Stoßflächen 22, 32 der Oberschale 12 und der Unterschale 19 ist umlaufend ein Reißverschluss 18 angeordnet, mit dem das Gepäckstück 10 verschlossen werden kann. Die Stoßflächen 22, 32 und der daran angebrachte Reißverschluss 18 verlaufen im Bereich der Griffmulden 20, 30 annähernd geradlinig in der Ebene der Aufstellfläche 16. Die Stege 21, 31 schließen in diesem Bereich in den Stoßflächen 22, 32 ab. Aus den Stegen 21, 31 und dem dazwischen angeordneten Abschnitt des Reißverschlusses 18 ist dadurch ein Griffelement 40 gebildet, welches durch die Griffmulden 20, 30 mit einer Hand 43 erreicht werden kann. Das Griffelement 40 steht über die Griffmulden 20, 30 vor. Das Gepäckstück 10 kann so an dem Griffelement 40 und dem oberen Handgriff 11 gehalten und in einer waagrechten Position getragen werden.

Die Griffmulden 20, 30 sind in dem Ausführungsbeispiel derart ausgeformt, dass sich entlang ihrer bogenförmigen Öffnungen jeweils ein weiteres Griffelement 41, 42 ausbildet. Dazu sind die Bodenwände 12.2, 19.2 im Bereich der Öffnungen weniger stark in Richtung des Gepäckraums 10.1 eingeformt als im hinteren Bereich, so dass sich jeweils ein abgerundeter Wulst entlang der Öffnungen der Griffmulden 20, 30 ausbildet. Wie in dem Ausführungsbeispiel gezeigt, kann das Gepäckstück 10 von einer Hand auch an einem dieser seitlichen Griffelemente 41, 42 umfasst und angehoben werden.

Die Griffmulden 20, 30 und die ausgeformten Griffelemente 40, 41, 42 ermöglichen es, das Gepäckstück 10 an seiner Unterseite zu fassen und anzuheben. Wird das Gepäckstück 10 gleichzeitig an seinem oberen Handgriff 11 angehoben, kann es waagrecht aufgenommen und getragen werden. Durch die Griffmulden 20, 30 können die Griffelemente 40, 41, 42 auch bei engen räumlichen Verhältnissen, wenn beispielsweise die Unterseite des Gepäckstücks 10 an einem weiteren Gepäckstück anliegt, von einer Hand 43 erreicht werden.

Die Oberschale 12 und die Unterschale 19 sind in dem Ausführungsbeispiel als Kunststoffhartschalen aus Polycarbonat (PC) ausgeführt. Alternativ können die Kunststoffhartschalen auch aus Acrylnitril-Butadien-Styrol (ABS) oder aus Polypropylen (PP) oder aus Polyethylenterephthalat (PET) hergestellt sein. Weitere mögliche Materialien sind Ethylenvinylacetat (EVA) und Stoffmaterialien. Die Griffmulden 20, 30 und die Griffelemente 40, 41, 42 können bei der Herstellung der Oberschale 12 und Unterschale 19 annähernd kostenneutral an diese angeformt werden.

Da Griffmulden 20, 30 und Griffelemente 40 41, 42 beidseitig an dem Gepäckstück 10 vorgesehen sind, kann dieses sowohl wenn es auf der Unterschale 19 als auch wenn es auf der Oberschale 12 aufliegt einfach aufgenommen werden. Diese Situation liegt häufig an Gepäckausgabebändern an Flughäfen vor. Die bogenförmige Ausgestaltung der Griffmulden 20, 30 ist dabei ergonomisch vorteilhaft und verbessert gleichzeitig die Wiedererkennung des Gepäckstücks 10.

Zum Öffnen des Gepäckstücks 10 wird der Reißverschluss 18 geöffnet und vorzugsweise die Oberschale 12 derart aufgeklappt, dass das Gepäckstück auf den Seitenteilen 12.1, 19.1 der Oberschale 12 und der Unterschale 19 aufliegt. Dabei wird das mittlere Griffelement 40 entlang der Stoßflächen 22, 32 und des Verlaufs des Reißverschlusses 18 getrennt. Das Gepäckstück 10 kann auch aus dieser geöffneten Lage an einem der Stege 21, 31 und dem oberen Handgriff 11 gefasst und waagrecht angehoben werden. Das Griffelement 40 ermöglicht so beispielsweise ein Umstellen eines teilbepackten offenen Gepäckstücks 10 beim Packen.
Alternativ zur dargestellten Ausführungsform mit einem Reißverschluss 18 als Verschlusselement kann das Gepäckstück 10 auch durch von der Unterschale 19 zur Oberschale 12 übergreifende Verschlusselemente, beispielsweise in Form von Schnallen, verschlossen sein.
Entlang der Stoßflächen 22, 32 kann eine umlaufende Dichtung, beispielsweise aus Kunststoff, Silikon oder Gummi, vorgesehen sein. Diese ist dabei auch zwischen den Stoßflächen 22, 32 im Bereich der Stege 21, 31 angeordnet und bildet mit diesen das Griffelement 40.
Figur 3 zeigt eine nicht maßstäbliche Schnittdarstellung durch das Gepäckstück 10 mit einer nicht erfindungsgemäßen Variante der Griffmulden 20, 30. Der Schnitt verläuft dabei entlang der in Figur 1 gezeigten Schnittlinie A-A entlang der Mittellinie des Gepäckstücks 10 und der Griffmulden 20, 30.
Die Darstellung zeigt einen Teil des durch die Oberschale 12 und die Unterschale 19 umschlossenen Gepäckraums 10.1, der in Blickrichtung von den Seitenwänden 12.3, 19.3, rechts und links von den Seitenteilen 12.1, 19.1 und unten von den Bodenwänden 12.2, 19.2 abgeschlossen ist. Oben ist die Darstellung durch eine Schnittkante beendet. Die Oberschale 12 ist durch den Reißverschluss 18 mit der Unterschale 19 verbunden.
Die Bodenwände 12.2, 19.2 bilden seitlich die Aufstellfläche 16 sowie in ihrer Mitte die Griffmulden 20, 30 mit den abschließenden Stegen 21, 31 aus. In den Ecken der Aufstellfläche 16 sind die Aufstellelemente 15.1, 15.3 in Form von Rädern montiert.

Die Griffmulden 20, 30 sind durch eine jeweilige Einformung der Bodenwände 12.2, 19.2 in den Gepäckraum 10.1 gebildet und sind nach einer jeweiligen Tiefe T1, T2 von den Stegen 21, 31 abgeschlossen. Die Stege 21, 31 gehen in die in etwa in der Ebene der Aufstellfläche 16 verlaufenden Stoßflächen 22, 32 der Oberschale 12 und der Unterschale 19 über und bilden zusammen mit dem entlang der Stoßflächen 22, 32 verlaufenden Reißverschluss 18 das mittlere Griffelement 40 aus. Die Stege 21, 31 sind dabei derart abgerundet ausgeführt, dass sie leicht und ohne Gefahr von Verletzungen von einer Hand 43 umfasst werden können.
In dem Ausführungsbeispiel sind die Griffmulden 20, 30 über ihre gesamten Tiefen T1, T2 gleichmäßig stark in den Gepäckraum 10.1 eingeformt, so dass sich in der Schnittebene A-A eine gleich bleibende Höhe der Griffmulden 20, 30 ergibt. Zum Anheben des Gepäckstücks 10 kann eine Hand in eine der Griffmulden 20, 30 eingeführt und das Griffelement 40 erfasst werden.
Eine Tiefe Tos der Oberschale 12 ist in dem Ausführungsbeispiel gleich einer Tiefe Tus der Unterschale 19 gewählt. Alternativ kann auch eine der Schalen eine größere Tiefe Tos, Tus als die andere aufweisen, wodurch ein asymmetrischer Aufbau des Gepäckstücks 10 erreicht wird. Vorteilhaft sind dann auch die Tiefen T1, T2 der Griffmulden 20, 30 an die Tiefen Tos, Tus der Oberschale 12 und der Unterschale 19 derart angepasst, dass eine gleiche Breite der Stege 21, 31 und ein symmetrischer Aufbau des Griffelements 40 bestehen bleibt. Dadurch kann auch bei asymmetrisch aufgebauten Gepäckstücken 10 ein ergonomisches mittleres Griffelement 40 dargestellt werden.

Figur 4 zeigt eine Schnittdarstellung durch das Gepäckstück 10 mit einer erfindungsgemäßen Variante der Griffmulden 20, 30. Die Darstellung entspricht dabei im Wesentlichen der in Figur 3 gezeigten Darstellung.

Abweichend zu dem in Figur 3 gezeigten Ausführungsbeispiel sind hier die Griffmulden 20, 30 entlang ihrer Tiefen T1, T2 unterschiedlich stark in den Gepäckraum 10.1 eingeformt. Dabei ist die Einformung im vorderen Bereich der Öffnungen der Griffmulden 20, 30 geringer und im hinteren Bereich stärker ausgeführt. Dadurch sind entlang der Öffnungen der Griffmulden 20, 30 seitliche Griffelemente 41, 42, im gezeigten Ausführungsbeispiel in Form von abgerundeten Wülsten, angeformt. Liegt das Gepäckstück 10 beispielsweise auf dem hinteren Seitenteil 19.1 der Unterschale 19 auf, kann das vordere seitliche Griffelement 41 von einer Hand 43 umgriffen und das Gepäckstück 10 daran angehoben werden. Alternativ dazu kann die Hand 43 durch die vordere Griffmulde 20 zum mittleren Griffelement 40 geführt und das Gepäckstück 10 daran angehoben werden.

Liegt das Gepäckstück 20 auf dem vorderen Seitenteil 12.1 der Oberschale 12 auf, kann es an dem hinteren seitlichen Griffelement 42 angehoben werden oder die Hand 43 kann durch die hintere Griffmulde 30 zu dem mittleren Griffelement 40 geführt und das Gepäckstück 10 daran angehoben werden.

## Patentansprüche

1. Gepäckstück (10), insbesondere Koffertrolley, mit einer Unterschale (19) und einer Oberschale (12), wobei die Oberschale (12) im geschlossenen Zustand mit der Unterschale (19) einen Gepäckraum (10.1) des Gepäckstücks (10) umschließt, wobei die Unterschale (19) und die Oberschale (12) aus jeweils einem Seitenteil (12.1, 19.1) und daran angeformt aus jeweils zwei in Richtung der Längserstreckung des Gepäckstücks (10) ausgerichteten Seitenwänden (12.3, 12.4, 19.3), jeweils einer oberen Wand (12.5) und jeweils einer Bodenwand (12.2, 19.2) gebildet sind, wobei die Oberschale (12) und die Unterschale (19) klappbar miteinander verbunden und im geschlossenen Zustand durch einen Verschluss zusammengehalten sind, wobei die Bodenwände (12.2, 19.2) als Aufstellfläche (16) mit seitlich angeordneten Aufstellelementen (15.1, 15.2, 15.3, 15.4) für das Gepäckstück (10) ausgebildet sind,
wobei in die Bodenwände (12.2, 19.2) in dem Bereich zwischen den an der jeweiligen Bodenwand (12.2, 19.2) seitlich angebrachten Aufstellelementen (15,1, 15.2, 15.3, 15.4) jeweils eine Griffmulde (20, 30) eingeformt ist und die Griffmulden (20, 30) jeweils durch eine gegenüber der Aufstellfläche (16) zurückgesetzte Einformung der Bodenwände (12.2, 19.2) gebildet sind, wobei im Bereich zwischen den Griffmulden (20, 30) ein Griffelement (40) angeordnet ist, dass von der Oberschale (1,2) und der Unterschale (19) gebildet ist, **dadurch gekennzeichnet, dass** in an die Seitenteile (12.1, 19.1) anschließenden vorderen Bereichen der Griffmulden (20, 30) die Bodenwände (12.2, 19.2) vergleichsweise weniger stark und in den vorderen Bereichen nachfolgenden hinteren Bereichen bis zu dem Griffelement (40) vergleichsweise stärker in den Gepäckraum (10.1) eingeformt sind und dass dadurch in den vorderen Bereichen seitliche Griffelemente (41, 42) ausgeformt sind.

2. Gepäckstück (10) nach Anspruch 1,
**dadurch gekennzeichnet,**
**dass** die Oberschale (12) und die Unterschale (19) Stege (21, 31) bilden, die das Griffelement (40) angrenzend an die Griffmulden (20, 30) begrenzen und dass das Griffelement (40) über die Griffmulden (20, 30) vorstehend ausgebildet ist.

3. Gepäckstück (10) nach Anspruch 2,
**dadurch gekennzeichnet,**
**dass** eine Tiefe T1 der an die Oberschale (12) angeformten vorderen Griffmulde (20) an eine Tiefe Tos der Oberschale (12) und eine Tiefe T2 der an die Unterschale (19) angeformten hinteren Griffmulde (30) an eine Tiefe Tus der Unterschale (19) derart angepasst sind, dass die Breite der Stege (21, 22) zumindest annähernd gleich ist.

4. Gepäckstück (10) nach einem der Ansprüche 1 bis 3,
**dadurch gekennzeichnet,**
**dass** die Konturen der Bodenwände (12.2, 19.2) in Richtung der Tiefe T1, T2 der Griffmulden (20, 30) zwischen den Übergängen zu den Seitenteilen (12.1, 19.1) zumindest annähernd geradlinig verlaufen.

5. Gepäckstück (10) nach einem der Ansprüche 1 bis 4,
**dadurch gekennzeichnet,**
**dass** die Griffmulden (20, 30) entlang der Längserstreckung der Bodenwände (12.2, 19.2) eine bogenförmige Form aufweisen und/oder dass die Höhe des Griffelements (40) und/oder der seitlichen Griffelemente (41, 42) in der Mitte des Bogens am größten und zum Rand des Bogens hin abnehmend ist.

6. Gepäckstück (10) nach einem der Ansprüche 1 bis 5,
**dadurch gekennzeichnet,**
**dass** als Verschluss zwischen der Oberschale (12) und der Unterschale (19) ein Reißverschluss (18) verwendet ist und dass das Griffelement (40) durch die beiden mittelbar über den Reißverschluss (18) verbundenen Stege (21, 31) und den zwischen den Stegen (21, 31) angeordneten Bereich des Reißverschlusses (18) gebildet ist.

7. Gepäckstück (10) nach einem der Ansprüche 1 bis 6,
**dadurch gekennzeichnet,**
**dass** im Bereich der Stege (21, 31) eine Dichtung, insbesondere eine Dichtung aus Kunststoff, aus Silikon oder aus Gummi, angeordnet ist und dass die Dichtung ein Teil des Griffelements (40) bildet.

8. Gepäckstück (10) nach einem der Ansprüche 1 bis 7,
**dadurch gekennzeichnet,**
**dass** die Griffelemente (40, 41, 42) abgerundete Konturen aufweisen.

9. Gepäckstück (10) nach einem der Ansprüche 1 bis 8,
**dadurch gekennzeichnet,**
**dass** die Oberschale (12) und/oder die Unterschale (19) als Kunststoffhartschalen, insbesondere aus Polycarbonat (PC) oder aus Acrylnitril-Butadien-Styrol (ABS) oder aus Polypropylen (PP) oder aus Polyethylenterephthalat (PET), ausgeführt sind oder dass die Oberschale (12) und/oder die Unterschale (19) aus Ethylenvinylacetat (EVA) oder aus einem Stoffmaterial, insbesondere aus einem biegesteifen Stoffmaterial, ausgeführt sind und/oder dass die Oberschale (12) und/oder die Unterschale (19) zumindest bereichsweise eine strukturierte Oberfläche aufweisen.

10. Gepäckstück (10) nach einem der Ansprüche 1 bis 9,
**dadurch gekennzeichnet,**
**dass** die Griffelemente (40, 41, 42) zumindest bereichsweise mit einer nicht rutschenden Oberfläche versehen sind oder dass die Oberflächen der Griffelemente (40, 41, 42) zumindest bereichsweise mit einem nicht rutschenden Belag versehen sind.

## Claims

1. A luggage item (10), in particular a suitcase trolley, comprising a lower shell (19) and an upper shell (12), wherein the upper shell (12) in the closed state with the lower shell (19) encloses a luggage compartment (10.1) of the luggage item (10), wherein the lower shell (19) and the upper shell (12) are each formed from one side part (12.1, 19.1) and from two side walls (12.3, 12.4, 19.3) which are integrally formed with the side part (12.1, 19.1) and oriented in the direction of the longitudinal extension of the luggage item (10), an upper wall (12.5) and a base wall (12.2, 19.2), wherein the upper shell (12) and the lower shell (19) are foldably connected to one another and in the closed state are held together by a closure, wherein the base walls (12.2, 19.2) are formed as a standing surface (16) having laterally arranged standing elements (15.1, 15.2, 15.3, 15.4) for the luggage item (10), wherein
a grip recess (20, 30) is moulded in each of the base walls (12.2, 19.2) in the region between the standing elements (15.1, 15.2, 15.3, 15.4) laterally attached to the respective base walls (12.2, 19.2), and the grip recesses (20, 30) are each formed by an indent of the base walls (12.2, 19.2) which is recessed with respect to the standing surface (16), wherein a grip element (40), formed by the upper shell (12) and the lower shell (19), is arranged in the region between the grip recesses (20, 30),
**characterised in that**
the base walls (12.2, 19.2) are moulded into the luggage compartment (10.1) in front regions of the grip recesses (20, 30) adjoining the side parts (12.1, 19.1) in a comparatively less strong manner and in the rear regions following the front regions up to the grip element (40) in a comparatively stronger manner, and **in that** lateral grip elements (41, 42) are formed thereby in the front regions.

2. The luggage item (10) according to claim 1,
**characterised in that**
the upper shell (12) and the lower shell (19) form webs (21, 31), which delimit the grip element (40) adjoining the grip recesses (20, 30), and **in that** the grip element (40) is formed projecting over the grip recesses (20, 30).

3. The luggage item (10) according to claim 2,
**characterised in that**
a depth T1 of the front grip recess (20) integrally formed on the upper shell (12) is adapted to a depth Tos of the upper shell (12), and a depth T2 of the rear grip recess (30) integrally formed on the lower shell (19) is adapted to a depth Tus of the lower shell (19) in such a manner that the width of the webs (21, 22) is at least approximately the same.

4. The luggage item (10) according to one of claims 1 to 3,
**characterised in that**
the contours of the base walls (12.2, 19.2) in the direction of the depth T1, T2 of the grip recesses (20, 30) extend between the transitions to the side parts (12.1, 19.1) at least approximately in a straight line.

5. The luggage item (10) according to one of claims 1 to 4,
**characterised in that**
the grip recesses (20, 30) have an arcuate shape along the longitudinal extension of the base walls (12.2, 19.2) and/or **in that** the height of the grip element (40) and/or of the lateral grip elements (41, 42) is greatest at the centre of the arc and decreases towards the edge of the arc.

6. The luggage item (10) according to one of claims 1 to 5,
**characterised in that**
a zip (18) is used as the closure between the upper shell (12) and of the lower shell (19), and **in that** the grip element (40) is formed by the two webs (21, 31) connected indirectly via the zip (18) and the region of the zip (18) arranged between the webs (21, 31).

7. The luggage item (10) according to one of claims 1 to 6,
**characterised in that**
a seal, in particular a seal made of plastic, silicone or rubber is arranged in the region of the webs (21, 31), and **in that** the seal forms part of the grip element (40).

8. The luggage item (10) according to one of claims 1 to 7,
**characterised in that**
the grip elements (40, 41, 42) have rounded contours.

9. The luggage item (10) according to one of claims 1 to 8,
**characterised in that**
the upper shell (12) and/or the lower shell (19) are formed as hard plastic shells, in particular of polycarbonate (PC) or of acrylonitrile butadiene styrene (ABS) or of polypropylene (PP) or of polyethylene terephthalate (PET), or **in that** the upper shell (12) and/or the lower shell (19) are formed of ethylene vinyl acetate (EVA) or of a cloth material, in particular of a flexurally rigid cloth material, and/or **in that** the upper shell (12) and/or the lower shell (19) have a surface which is structured at least in some regions.

10. The luggage item (10) according to one of claims 1 to 9,
**characterised in that**
the grip elements (40, 41, 42) are provided at least in some regions with a non-slip surface or **in that** the surfaces of the grip elements (40, 41, 42) are provided at least in some regions with a non-slip coating.

## Revendications

1. Bagage (10), et singulièrement une valise trolley, comprenant une coque inférieure (19) et une coque supérieure (12), la coque supérieure (12) circonscrivant, quand elle est fermée, un espace (10.1) avec la coque inférieure (19) du bagage (10), la coque inférieure (19) et la coque supérieure (12) étant formées chacune d'un flanc (12.1, 19.1), chacun épousé de deux parois latérales (12.3, 12.4, 19.3) orientées dans le sens longitudinal du bagage (10), respectivement d'une paroi supérieure (12.5) et respectivement d'un fond (12.2, 19.2), la coque supérieure (12) et la coque inférieure (19) étant assemblées par rabattement et maintenues fermées par une fermeture, les fonds (12.2, 19.2) étant formés comme surface de pose (16) avec des éléments de pose (15.1, 15.2, 15.3, 15.4) disposés sur le côté pour le bagage (10),
dans lequel
une poignée noyée (20, 30) étant respectivement formée dans les fonds (12.2, 19.2) dans la zone entre les éléments de pose (15,1, 15.2, 15.3, 15.4) disposés sur le côté du fond respectif (12.2, 19.2) et les poignées noyées (20, 30) étant formées chacune par un retrait des fonds (12.2, 19.2) par rapport à la surface de pose (16), un élément de saisie (40) étant placé dans la zone entre les poignées noyées (20, 30) et formé par la coque supérieure (12) et la coque inférieure (19),
**caractérisé en ce que**
dans les zones avant des poignées noyées (20, 30) jouxtant les flancs (12.1, 19.1) les fonds (12.2, 19.2) sont d'une épaisseur relativement moindre et relativement plus profondément en retrait dans l'espace circonscrit (10.1) dans les zones arrière suivant les zones avant jusqu'à l'élément de saisie (40) et **en ce que** de la sorte des éléments de saisie latéraux (41, 42) sont formés dans les zones avant.

2. Bagage (10) selon la revendication 1,
**caractérisé en ce que**
la coque supérieure (12) et la coque inférieure (19) forment des entretoises (21, 31) qui délimitent l'élément de saisie (40) de manière adjacente aux poignées noyées (20, 30) et **en ce que** l'élément de saisie (40) fait saillie par rapport aux poignées noyées (20, 30).

3. Bagage (10) selon la revendication 2,
**caractérisé en ce que**
une profondeur T1 de la poignée noyée (20) avant moulée dans la coque supérieure (12) est adaptée à une profondeur Tos de la coque supérieure (12) et que une profondeur T2 de la poignée noyée (30) arrière moulée dans la coque inférieure (19) est adaptée à une profondeur Tus de la coque inférieure (19) de telle sorte que la largeur des entretoises (21, 22) est quasi égale.

4. Bagage (10) selon une des revendications 1 à 3,
**caractérisé en ce que**
les contours des fonds (12.2, 19.2) dans le sens des profondeurs T1, T2 des poignées noyées (20, 30) sont au moins presque rectilignes entre les passages vers les flancs (12.1, 19.1).

5. Bagage (10) selon une des revendications 1 à 4,
**caractérisé en ce que**
les poignées noyées (20, 30) présentent une forme cintrée le long du grand côté des fonds (12.2, 19.2) et/ou que la hauteur de l'élément de saisie (40) et/ou des éléments de saisie latéraux (41, 42) est la plus grande au milieu du cintrage pour diminuer vers les extrémités du cintrage.

6. Bagage (10) selon une des revendications 1 à 5,
**caractérisé en ce que**
comme fermeture entre la coque supérieure (12) et la coque inférieure (19) est employée une fermeture éclair (18) et **en ce que** l'élément de saisie (40) est formé par les deux entretoises (21, 31) indirectement reliées par la fermeture éclair (18) et par la zone de la fermeture éclair (18) placée entre les entretoises (21, 31).

7. Bagage (10) selon une des revendications 1 à 6,
**caractérisé en ce que**
dans la zone des entretoises (21, 31) est placé un joint, et singulièrement un joint en plastique, en silicone ou en caoutchouc et **en ce que** ledit joint constitue une partie de l'élément de saisie (40).

8. Bagage (10) selon une des revendications 1 à 7,
**caractérisé en ce que**
les éléments de saisie (40, 41, 42) présentent des contours arrondis.

9. Bagage (10) selon une des revendications 1 à 8,
**caractérisé en ce que**
la coque supérieure (12) et/ou la coque inférieure (19) sont réalisées comme coques rigides de matière synthétique, et singulièrement en polycarbonate (PC) ou en acrylique-butadiène-styrène (ABS) ou en polypropylène (PP) ou en poly téréphtalate d'éthylène (PET) ou **en ce que** la coque supérieure (12) et/ou la coque inférieure (19) sont réalisées en éthylène-acétate de vinyle (EVA) ou en étoffe, et singulièrement une étoffe résistant à la flexion, et/ou que la coque supérieure (12) et/ou la coque inférieure (19) présentent une surface structurée au moins partiellement.

10. Bagage (10) selon une des revendications 1 à 9,
**caractérisé en ce que**
les éléments de saisie (40, 41, 42) sont dotés au moins partiellement d'une surface antiglisse ou **en ce que** les surfaces des éléments de saisie (40, 41, 42) sont recouvertes au moins partiellement d'un revêtement antiglisse.
